# EUROPÄISCHE PATENTSCHRIFT

(11) **EP 1 391 965 B1**
(45) Veröffentlichungstag und Bekanntmachung des Hinweises auf die Patenterteilung: **28.01.2009**
(21) Anmeldenummer: 03018505.2
(22) Anmeldetag: 15.08.2003
(51) Int. Cl.: H01R 4/48

(54) **Federkraftklemmanschluss für einen elektrischen Leiter**
Spring clamp terminal for electrical conductor
Borne à ressort pour conducteur électrique

(30) Priorität: 22.08.2002 DE 10239273
(43) Veröffentlichungstag der Anmeldung: 25.02.2004
(73) Patentinhaber: Wago Verwaltungsgesellschaft mbH, 32423 Minden (DE)
(72) Erfinder: Köllmann, Hans-Josef, 32425 Minden (DE)
(74) Vertreter: Gerstein, Hans Joachim

(56) Entgegenhaltungen:
- DE-A- 2 825 291
- US-A- 5 098 317

## Beschreibung

Die Erfindung betrifft einen elektrischen Federkraftklemmanschluß gemäß den Merkmalen des Oberbegriffs des Anspruches 1.

Ein wesentliches Gattungsmerkmal solcher Federkraftklemmanschlüsse ist ein viereckiger Materialdurchzug durch das aus einem flachen Material gefertigte Stromschienenstück, der als Leiterdurchstecköffnung dient und der einen in die Leiterdurchsteckrichtung sich erstreckenden Lochkragen besitzt, so daß zwischen der Lochkrageninnenwandfläche und einem in den Materialdurchzug sich hineinerstreckenden Ende einer Blattfeder eine Klemmstelle für einen elektrischen Leiter gebildet ist (siehe DE 28 25 291 C2).

Solche Stromschienenstücke können mit einem, aber auch mit mehreren Materialdurchzügen versehen sein, die bevorzugt in einer Linie angeordnet sind, um eine möglichst schmale Bauform des Stromschienenstücks ( z. B. in Art eines ausgestanzten Materialstreifens) zu erhalten, wie dies z.B. für die Durchgangsstromschienen eng benachbarter Reihenklemmenanordnungen verlangt wird. Solche besonders schmalen Stromschienenstücke besitzen im Bereich der Materialdurchzüge lediglich schmale, in Stromschienenrichtung verlaufende Randstege, deren Stromleitungsquerschnitte im Regelfall nicht ausreichend sind. Dieser Nachteil wird durch die Lochkragen der Materialdurchzüge ausgeglichen, deren Lochkragenquerschnitte zugleich auch Stromleitungsquerschnitte sind, so daß in der Summe die Querschnitte der Randstege und die Lochkragenquerschnitte einen genügend großen Stromleitungsquerschnitt in Richtung des Stromschienenstücks zur Verfügung stellen.

Jedoch, die bekannten Federkraftklemmanschlüsse dieser Art haben den Nachteil, daß die Stromübergangswerte zwischen der Lochkrageninnenwandfläche und dem geklemmten elektrischen Leiter nur schwach ausreichend sind. Praktische Versuche, dieses Problem durch eine Erhöhung der Klemmkräfte der Blattfeder zu lösen, waren unbefriedigend, da höhere Klemmkräfte die manuell aufzubringenden Einsteckkräfte für die Klemmung des elektrischen Leiters ungünstig beeinflussen.

US 5,098,317 offenbart einen Stecker mit Federkraftklemmanschlüssen zum Anschließen elektrischer Leiter an den Stecker. Ein Stromschienenstück ist entgegen der Einsteckrichtung des Leiterendes in Richtung des einzusteckenden Leiters und eines gegenüberliegenden Klemmschenkelendes an der Blattfeder umgebogen, so dass die umgebogene Endkante des Stromschienenstücks zusammen mit dem Klemmschenkelende eine Klemmstelle bildet.

US 5,348,496 offenbart einen Lösemechanismus für einen Federkraftklemmanschluss. Der Federkraftklemmanschluss ist aus einer gradlinig verlaufenden Stromschiene und einer Blattfeder gebildet, dessen Klemmschenkelende sich schräg in Richtung der Ebene des Stromschienenstücks erstreckt. Ein anzuklemmender Leiter liegt flächig an der Anlageebene des Stromschienenstücks an.

EP 1 217 692 A2 offenbart eine Anschlussklemme für einen elektrischen Leiter mit einem Stromschienenstück, dessen an eine Stecköffnung angrenzende Profilabschnitt in Richtung eines in die Stecköffnung einzusteckenden Leiters abgebogen ist. Das von der Stecköffnung entfernte Ende des abgewinkelten Profilabschnitts bildet zusammen mit einem Klemmschenkelende einer in die Stecköffnung eingesetzten Blattfeder eine definierte Klemmstelle, die eine hohe Kontaktsicherheit gewährleistet.

Die Aufgabe der Erfindung bestand deshalb darin, die gattungsgemäßen Vorteile eines Federkraftklemmanschlusses, der in seiner Stromschiene einen Materialdurchzug mit einem Lochkragen mit ringförmig geschlossenen Lochkrageninnenwandflächen besitzt, beizubehalten, jedoch die Stromübergangswerte in der Klemmstelle zu verbessern, ohne dabei die Leitereinsteckkräfte zu erhöhen oder in anderer Weise den Leitereinsteckvorgang zu verschlechtern.

Diese Aufgabe wird erfindungsgemäß dadurch gelöst, dass an der Lochkrageninnenwandfläche, die mit dem Klemmschenkelende einer Blattfeder die Klemmstelle bildet, eine gegen den elektrischen Leiter vorstehende und quer zur Leiterdurchsteckrichtung sich erstreckende Querkante vorhanden ist und dass der Klemmschenkel der Blattfeder derart bemessen und geformt ist, dass die endseitige Klemmkante des Klemmschenkelendes in der Position der Klemmung des elektrischen Leiters in etwa der an der Lochkrageninnenwandfläche vorhandenen Querkante gegenüberliegt.

Dabei kann die Querkante in verschiedenen Anordnungspositionen entlang der in Leiterdurchsteckrichtung verlaufenden Erstreckung des Lochkragens angeordnet sein, jedoch sieht eine sehr vorteilhafte und fertigungstechnisch äußert kostengünstige Ausführungsform der Erfindung vor, dass die Querkante durch die in Leiterdurchsteckrichtung untere Randkante des Lochkragens des Materialdurchzugs gebildet ist, die zu diesem Zweck gegen den zu klemmenden elektrischen Leiter vorgestellt ist, was entweder durch eine Neigungsanordnung des Stromschienenstücks insgesamt oder z. B. durch Anstauchen oder Drücken oder Formpressen des zugeordneten Lochkragenwandbereichs erfolgen kann.

Die anderen Lochkragenwandbereiche, die zur Bildung der Klemmstelle nichts beitragen, sind von dieser Maßnahme nicht betroffen, können jedoch gleichfalls verformt sein, wenn dies die fertigungstechnischen Arbeitsabläufe bei der Herstellung und Formung des Materialdurchzugs und des Lochkragens erleichtern sollte.

Die erfindungsgemäße Lösung ist für Federkraftklemmanschlüsse, die in ihrem Stromschienenstück einen Materialdurchzug mit einem Lochkragen aufweisen, neu und verbessert die Stromübergänge und die Kontaktsicherheit in der Klemmstelle ganz erheblich. Dies ergibt sich zum einen aus dem Vorteil der Bildung eines Kontaktpunktes, der sich als Kreuzungspunkt zwischen dem elektrischen Leiter und der vorstehenden Querkante an der Lochkrageninnenwandfläche darstellt und der geometrisch die Kontaktanlagefläche zwischen dem elektrischen Leiter und dem Lochkragen des Materialdurchzugs auf eine kleinere definierte Kontaktanlagefläche minimiert, in Kombination mit einer maximal möglichen Kontaktkraftaufbringung, die sich daraus ergibt, daß der Klemmschenkel der Klemmfeder derart bemessen und geformt ist, daß die endseitige Klemmkante des Klemmschenkelendes in der Position der Klemmung des elektrischen Leiters nahezu direkt auf die geometrisch minimierte Kontaktanlagefläche einwirkt, indem die Klemmkante des Klemmschenkelendes in etwa der an der Lochkrageninnenwandfläche gebildeten Querkante gegenüberliegt. Daraus resultiert eine hohe spezifische Flächenpressung in der Kontaktanlagefläche, die die Stromübergänge verbessert und zudem einen gasdichten Kontakt gewährleistet.

Die Positionierung des Klemmschenkelendes der Blattfeder in etwa gegenüberliegend der Querkante an der Lochkrageninnenwandfläche hat den weiteren Vorteil, daß auf den geklemmten elektrischen Leiter keine aus der Klemmkraft der Blattfeder resultierenden Kippmomente ausgeübt werden.

Ist in bevorzugter Weise die "vorstehende Querkante" an der Lochkrageninnenwandfläche durch die "vorgestellte untere Randkante" des Lochkragens des Materialdurchzugs gebildet, dann verlagert sich die Klemmstelle für den elektrischen Leiter maximal in die Tiefe des Materialdurchzugs hinein, woraus sich weitere erhebliche Vorteile ergeben.

So kann gemäß Anspruch 3 der Bereich der Lochkrageninnenwandfläche, der in Leitersteckrichtung der Klemmstelle vorgelagert ist, als relativ große und mit weichen Übergängen stoßfrei geformte (vorzugsweise plan geformte) Schrägfläche ausgebildet sein, die beim Einsteckvorgang das vorlaufende Ende des elektrischen Leiters weich und gleitend (d.h. ohne "hart" stoßende Übergänge) führt, so daß die Leitereinsteckkräfte verringert sind und ggf. vorhandene Oberflächenbeschichtungen, wie z. B. eine Zinnbeschichtung an der Lochkrageninnenwandfläche und im Bereich der Klemmstelle, gegen unerwünschte Abschabungen geschont werden.

Vorteilhaft ist es, für Federkraftklemmanschlüsse dieser Art eine Leiter-Vorfangtasche zu schaffen, damit auch mehrdrähtige elektrische Leiter problemlos gesteckt werden können, ohne dass sie aufspleißen und/oder sonst wie ausweichen können. Dies wird gemäß Anspruch 5 dadurch gelöst, dass sich bei unbelegter und geschlossener Klemmstelle ein endseitiges Teilstück des Klemmschenkels der Blattfeder innerhalb der Kontur des Materialdurchzugs befindet (d.h. in der Tiefe des Materialdurchzugs positioniert ist), und zwar mit einer Flächenstreckung des Teilstücks, die gleich oder größer als der Nennquerschnitt des zu klemmenden Leiters ist derart, dass die ringförmig geschlossenen Lochkrageninnenwandflächen mit dem endseitigen Teilstück des Klemmschenkels eine allseits metallgefasste Leiter-Vorfangtasche für das vorlaufende Ende des einzusteckenden elektrischen Leiters bilden.

Für die geometrische Form der vorgenannten Leiter-Vorfangtasche ist es zweckmäßig, das endseitige Teilstück des Klemmschenkels der Blattfeder möglichst flachliegend innerhalb der Lochkragenkontur anzuordnen, so dass sich eine möglichst stumpfe Anlage der Stirnseite des Klemmschenkelendes gegen die Oberfläche des elektrischen Leiters ergibt, wodurch beim Auftreten von Leiterabzugskräften eine scharfkantige Leiterklemmung vermieden ist und auch empfindlichere feindrähtige elektrische Leiter beschädigungsfrei geklemmt werden können.

Die Leiter-Vorfangtasche als solche bündelt mehrdrähtige Leiter und hat für alle Arten von elektrischen Leitern den Vorteil, dass bei einem Steckanschluss das vordere Ende des elektrischen Leiters zunächst kraftfrei in die Leiter-Vorfangtasche einzustecken ist und infolgedessen gegen Ausweichbewegungen fixiert ist, bevor mittels einer manuell auf den Leiter ausgebrachten Axialkraft das Öffnen der Klemmstelle eingeleitet wird.

Mit der Ausführungsform gemäß Anspruch 6 kann die Klemmstelle auch dann noch gut gelöst werden, wenn sich die Klemmstelle in der Tiefe des Materialdurchzugs befindet. Bei Federkraftklemmanschlüssen der gattungsgemäßen Art ist es immer ein Problem, zum Öffnen der Klemmstelle den Klemmschenkel der Blattfeder so weit zurückdrücken zu können, dass die Klemmstelle optimal, d. h. vollständig geöffnet ist. Insbesondere gilt das dann, wenn aufgrund einer kompakten Verdrahtungssituation die Notwendigkeit besteht, dass das Werkzeug (Schraubendreher) nur axial vorgeschoben werden kann, um die Klemmstelle zu öffnen.

Dieses Problem wird gemäß Anspruch 6 dadurch gelöst, dass ein außerhalb der Kontur des Materialdurchzugs liegendes Teilstück des Klemmschenkels der Blattfeder eine Vorwölbung in Richtung der Federklemmkraft des Klemmschenkels aufweist derart, daß ein an dieser Vorwölbung und im wesentlichen senkrecht zur Oberfläche des Stromschienenstücks angesetztes Drückwerkzeug den Klemmschenkel bis in eine Position zurückdrückt, in der die Klemmstelle vollständig geöffnet ist.

Grundsätzlich ist darauf hinzuweisen, daß ein nach der Lehre der Erfindung konzipierter Federkraftklemmanschluß sowohl in der Bauart mit einer spiegelbildlich ausgeführten Blattfeder für zwei in einem Stromschienenstück benachbart angeordnete Materialdurchzüge verwirklicht werden kann (siehe hierzu die Bauart in DE 28 25 291 C2) als auch in einer Bauart mit einer Blattfeder, die einen Anlageoder Halteschenkel besitzt, der in beliebiger Weise an dem Stromschienenstück festgelegt sein kann (z.B. durch Vernieten oder Verpressen), oder es wird eine Bauart gewählt, bei der die Blattfeder gemäß Anspruch 4 der vorliegenden Anmeldung U-förmig gebogen ist und an ihrem dem Klemmschenkel entgegengesetzten Ende einen Anlageschenkel besitzt, der sich mit dem Klemmschenkel der Blattfeder in denselben Materialdurchzug des Stromschienenstücks hineinerstreckt und der an der Lochkrageninnenwandfläche anliegt, die der Lochkrageninnenwandfläche, die die Klemmstelle bildet, gegenüberliegt.

Nachfolgend wird ein Ausführungsbeispiel der Erfindung anhand der Zeichnungen näher beschrieben. Es zeigen:
- Fig. 1 und Fig. 2a + 2b: einen Federkraftklemmanschluß gemäß der Erfindung,
- Fig. 3, 4, 5: Funktionsabläufe des Federkraftklemmanschlusses nach Fig. 1 bei Verwendung als Steckanschluß,
- Fig. 6: den Federkraftklemmanschluß nach Fig. 1 beim Öffnen der Klemmstelle.

Dargestellt ist (siehe Fig. 1) ein Stromschienenstück 10 mit einem viereckigen Materialdurchzug 11, wie dieser genauer aus der Abbildung in Fig. 2a (Längsschnitt) und Fig. 2b ( Draufsicht) entnehmbar ist. Das in Fig. 2a und 2b dargestellte Stück der Stromschiene 10 zeigt auch, daß solche Materialdurchzüge in beliebiger Anzahl eng benachbart zueinander in einer Reihe positioniert werden können. Für die Stromschiene kann die Form eines schmalen Materialstreifens gewählt werden, der im Bereich der Materialdurchzüge Randstege 12 mit einer geringen Breite aufweist.

Der Materialdurchzug 11 besitzt einen von der Oberseite des Stromschienenstücks durchgezogenen, ringförmig geschlossenen Lochkragen 13 mit den Lochkrageninnenwandflächen 14 und 15. Die Übergänge von der Oberseite des Stromschienenstücks auf die Lochkrageninnenwandflächen können als Einführungsrundungen oder Einführungsschrägen 16 und 17 ausgebildet sein.

In dem Materialdurchzug ist eine im wesentlichen U-förmig gebogene Blattfeder eingesetzt, die bei dem dargestellten Ausführungsbeispiel mit ihrem rückwärtigen Federbogen auf einem Kunststoffdorn 18 eines Isolierstoffgehäuses, in den solche Federkraftklemmanschlüsse eingebaut werden können, aufsitzt und dadurch zusätzlich lagefixiert ist. Die Blattfederbreite entspricht zumindest im Bereich des in dem Materialdurchzug sich hineinerstreckenden Anlageschenkels 19 und des in den Materialdurchzug eintauchenden Klemmschenkels 20 der Breite des viereckigen Durchzugs. Statt der zusätzlichen Lagefixierung durch den Kunststoffdorn 18 können z.B. auch andere Hilfsmittel, wie an der Oberseite des Stromschienenstücks anliegende Anschlagschultern des Anlageschenkels 19 und/oder z.B. ein Preßsitz des Anlageschenkels in dem Materialdurchzug zur zusätzlichen Lagefixierung der Blattfeder dienen. Jedoch kann in vielen Anwendungsfällen eine solche zusätzliche Lagefixierung der Blattfeder auch ganz entfallen, da die Vorspannung der U-förmigen Blattfeder auch eine Selbsthaltung der Blattfeder in dem Materialdurchzug gewährleistet.

Die endseitige Klemmkante 21 des Klemmschenkels 20 liegt bei unbelegter und geschlossener Klemmstelle an der Lochkrageninnenwandfläche 15 an und ist somit in dem Materialdurchzug anschlag-fixiert gehalten.

Gemäß der Lehre der Erfindung ist an der Lochkrageninnenwandfläche 15 eine gegen den elektrischen Leiter, d.h. in Richtung des Zentrums des Materialdurchzugs vorstehende und quer zur Leiterdurchsteckrichtung durch den Materialdurchzug sich erstreckende Querkante ausgebildet, die bei dem dargestellten Ausführungsbeispiel durch die untere Randkante 22 des Lochkragens 13 gebildet ist, die zu diesem Zweck in Richtung des Zentrums des Materialdurchzugs vorgestellt ist.

Weiterhin ist gemäß der Lehre der Erfindung der Klemmschenkel 20 der Blattfeder derart bemessen und geformt, daß er in der Position der Klemmung des elektrischen Leiters 23 (siehe hierzu Fig. 5) maximal in die Tiefe des Materialdurchzugs eintaucht, wodurch seine endseitige Klemmkante 21 bei der Klemmung des elektrischen Leiters in etwa der unteren Randkante 22 des Lochkragens gegenüberliegt, so daß der elektrische Leiter 23 frei von Kippmomenten in der Klemmstelle 21/22 geklemmt ist.

Das dargestellte Ausführungsbeispiel realisiert auch die Bildung einer sogenannten Leiter-Vorfangtasche 24 (siehe hierzu Fig. 3). Diese entsteht dadurch, daß sich bei unbelegter und geschlossener Klemmstelle das endseitige Teilstück 25 des Klemmschenkels 20 innerhalb der Kontur des Materialdurchzugs befindet, und zwar mit einer Flächenerstreckung, die gleich oder größer als der Nennquerschnitt des zu klemmenden Leiters 23 ist (vergl. Fig. 3). Die allseitig metallgefaßte Leiter-Vorfangtasche 24 erlaubt zunächst ein kraftfreies Einstecken des vorlaufenden Endes des elektrischen Leiters in die Vorfangtasche und verhindert sodann unerwünschte Ausweichbewegungen des vorderen Endes des Leiters, wenn auf diesen manuell eine Axialkraft zum Einstecken des Leiters in die Klemmstelle aufgebracht wird (sogenannter Steckanschluß).

Den Funktionsablauf beim Einstecken des elektrischen Leiters in die Klemmstelle demonstrieren die Fig. 4 und 5, wobei die Formgebung der Lochkrageninnenwandfläche 15 als stoßfrei und plan ausgebildete Schrägfläche die für den Steckanschluß auf den elektrischen Leiter aufzubringende Axialkraft verringert.

Das dargestellte Ausführungsbeispiel eines erfindungsgemäßen Federkraftklemmanschlusses berücksichtigt auch, daß gefordert ist, Federkraftklemmanschlüsse dieser Art ebenfalls für nicht-steckbare elektrische Leiter (z.B. für feindrähtige flexible Leiter) verwenden zu können und/ oder einen geklemmten elektrischen Leiter wieder aus der Klemmstelle lösen zu können. Zu diesem Zweck besitzt der Klemmschenkel 20 der Blattfeder eine Vorwölbung 26 (vergl. Fig. 5), die außerhalb der Kontur des Materialdurchzugs angeordnet ist derart, daß ein an dieser Vorwölbung und im wesentlichen senkrecht zur Oberseite des Stromschienenstücks angesetztes Drückwerkzeug 27 den Klemmschenkel bis in eine Position zurückdrückt, in der die Klemmstelle vollständig geöffnet ist (siehe Fig. 6).

## Patentansprüche

1. Federkraftklemmanschluss mit einem Stromschienenstück (10) und einer Blattfeder zum Anschluss eines elektrischen Leiters (23),
- das Stromschienenstück (10) aus einem flachen Material gefertigt und besitzt eine Leiterdurchstecköffnung in Form eines viereckigen Materialdurchzugs (11), der einen in Leiterdurchsteckrichtung sich erstreckenden Lochkragen (13) mit ringförmig geschlossenen Lochkrageninnenwandflächen (14, 15) besitzt,
- die Blattfeder besitzt einen Klemmschenkel (20), dessen Ende in den Materialdurchzug (11) eintaucht derart, dass er mit einer Lochkrageninnenwandfläche (15) des Materialdurchzugs (11) eine Klemmstelle für den elektrischen Leiter (23) bildet,
**dadurch gekennzeichnet,**
- **dass** an der Lochkrageninnenwandfläche (15), die mit dem Klemmschenkelende die Klemmstelle bildet, eine gegen den elektrischen Leiter (23) vorstehende und quer zur Leiterdurchsteckrichtung sich erstreckende Querkante (22) vorhanden ist
- und **dass** der Klemmschenkel (20) der Blattfeder derart bemessen und geformt ist, dass die endseitige Klemmkante (21) des Klemmschenkelendes in der Position der Klemmung des elektrischen Leiters (23) in etwa der an der. Lochkrageninnenwandfläche vorhandenen Querkante (22) gegenüberliegt.

2. Federkraftklemmenanschluss nach Anspruch 1,
**dadurch gekennzeichnet,**
- **dass** die an der Lochkrageninnenwandfläche (15) vorhandene Querkante durch die in Leiterdurchsteckrichtung untere Randkante (22) des Lochkragens des Matieraldurchzugs (11) gebildet ist die zu diesem Zweck gegen zu klemmenden elektrischen Leiter (23) vorgestellt ist.

3. Federkraftklemmanschluss nach Anspruch 2,
**dadurch gekennzeichnet,**
- **dass** die Lochkrageninnenwandfläche (15) des Bereichs des Lochkragens (13), dessen Randkante (22) mit dem Klemmschenkelende (21) der Blattfeder die Klemmstelle bildet, als eine mit weichen Übergangen stoßfrei geformte Schrägfläche (15) ausgebildet ist.

4. Federkraftklemmanschluss nach einem der vorhergehenden Ansprüche,
**dadurch gekennzeichnet,**
- **dass** die Blattfeder im wesentlichen U-förmig gebogen ist und an ihrem Klemmschenkel (20) entgegengesetzten Ende einen Anlageschenkel (19) besitzt, der sich mit dem Klemmschenkel (20) der Blattfeder in denselben Materialdurchzug (11) des Stromschienenstücks (10) hineinerstreckt und der an der Lochkrageninnenwandfläche (14) anliegt, die der Lochkrageninnenwandfläche (15), die die Klemmstelle bildet, gegenüberliegt.

5. Federkraftklemmanschluss nach einem der vorhergehenden Ansprüche,
**dadurch gekennzeichnet,**
- **dass** sich bei unbelegter und geschlossener Klemmstelle ein endseitiges Teilstück (25) des Klemmschenkels (20) der Blattfeder innerhalb der Kontur des Materialdurchzugs befindet, und zwar mit einer Flächenerstreckung des Teilstücks, die gleich oder größer als der Nennquerschnitts des zu klemmenden Leiters (23) ist
- derart, dass die ringförmig geschlossenen Lochkrageninnenwandflächen (14, 15) mit dem endseitigen Teilstück des Klemmschenkels (20) eine metallgefasste Leiter-Vorfangtasche (24) für das vorlaufende Ende des einzusteckenden elektrischen Leiters (23) bilden.

6. Federkraftklemmanschluss nach einem der vorhergehenden Ansprüche,
**dadurch gekennzeichnet,**
- **dass** ein außerhalb der Kontur des Materialdurchzugs (11) liegendes mittleres Teilstück des Klemmschenkels (20) der Blattfeder eine Vorwölbung (26) in Richtung der Federklemmkraft des Klemmschenkels (20) der Blattfeder aufweist
- derart, dass ein an dieser Vorwölbung (26) und im wesentlichen senkrecht zur Oberseite des Stromschienenstücks (10) angesetzten Drückerwerkzeug (27) den Klemmschenkel (20) bis in eine Position zurückdrückt, in der die Klemmstelle vollständig geöffnet ist.

## Claims

1. A Spring-force clamp connector with a conductive core piece (10) and a leaf spring for connecting an electrical conductor (23),
- the conductive core piece (10) is manufactured from a flat material and has an opening for through-passage of the conductor in the shape of four-cornered material passage (11), which has an aperture collar (13) extending in the direction of the conductor through-passage and comprising an annular, closed inner wall area (14, 15) of the aperture collar (13)
- the leaf spring has a clamping piece (20), whose end is inserted into the material passage (11) such that it forms a inner wall area (15) of the aperture collar of the material passage (11) a clamping site for the electrical conductor (23),
**characterized in,**
- **that** the inner wall area (15) of the aperture collar, which forms the clamping site together with the end of the clamping piece, a cross edge (22) is present which projects against the electrical conductor (23) and extends crosswise to the direction of the conductor through-passage,
- and **that** the clamping piece (20) of the leaf spring is dimensioned and shaped such that the end-side clamping edge (21) of the end of the clamping piece, in the position of clamping of the electrical conductor (23), lies approximately opposite the cross edge (22) present at the inner wall area of the aperture collar.

2. Spring-force clamp connector according to claim 1, **characterized in that**
- the cross edge, which is present at the inner wall area (15) of the aperture collar, is formed by the lower edge (22) of the aperture collar of the material passage (11) in the direction if the conductor through-passage, and this cross edge is introduced for this purpose against the electrical conductor (23) to the be clamped.

3. Spring-force clamp connector according to claim 2, **characterized in that**
- the inner wall area (15) of the aperture collar in the region of the aperture collar (13), whose edge (22) forms the clamping site together with the end of the clamping piece (21) of the leaf spring, is designed as a shock-free, shaped inclined area (15) with smooth transitions.

4. Spring-force clamp connector according to one of the preceding claims, **characterized in that**
- the leaf spring is substantially bent in U shape and has at its end on the side opposite the clamping piece (20) a bearing piece (19), which extends with the clamping piece (20) of the leaf spring in the same material passage (11) of the conductive core piece (10) and which is adjacent to the inner wall area (14) of the aperture collar, which lies opposite the inner wall area (15) of the aperture collar that forms the clamping site.

5. Spring force clamp connector according to one of the preceding claims, **characterized in that**
- at the uncoated and closed clamping site, and end-side partial piece (25) of the clamping piece (20) of the leaf spring is found within the contour of the material passage, and, in fact, with a surface extent of the partial piece, which is the same size as or larger than the nominal cross section of the conductor (23) to be clamped,
- in such a way the annular, closed inner wall area (14, 15) of the aperture collar with the end-side partial piece of the clamping piece (20) forms a conductor pre-capture pocket (24) that is encased in metal for the forward end of the electrical conductor (23) to be inserted.

6. Spring-force clamp connector according to one of the preceding claims **characterized in that**
- a central partial piece of the clamping piece (20) of the leaf spring lying outside the contour of the material passage (11) has a front convexity (26) in the direction of the spring clamping force of the clamping piece of the leaf spring.
- such that a pressing tool (27) placed on this front convexity (26) and substantially perpendicular to the upper side of the conductive core piece (10) pushes back the clamping piece (20) up to a position in which the clamping site is completely opened.

## Revendications

1. Borne à ressort avec une partie de barre conductrice (10) et un ressort à lame pour le raccordement d'un conducteur électrique (23),
- la partie de barre conductrice (10) est réalisée à partir d'un matériau plat et comporte une ouverture de traversée de conducteur sous la forme d'un passage de matériau rectangulaire (11), qui comporte un rebord de trou (13) s'étendant dans la direction de traversée de conducteur avec des surfaces internes de rebord de trou (14, 15) fermées en forme d'anneau,
- le ressort à lame comporte une branche de serrage (20) dont l'extrémité est enfoncée dans le passage de matériau (11) de telle manière qu'elle forme avec une surface interne de rebord de trou (15) du passage de matériau (10) un point de serrage pour le conducteur électrique (23),
**caractérisée en ce que**
- un bord transversal (22) s'étendant transversalement à la direction de traversée de conducteur et en saillie contre le conducteur électrique (23) est prédisposé au niveau de la surface interne de rebord de trou (15) qui forme le point de serrage avec l'extrémité de branche de serrage, et
- la branche de serrage (20) du ressort à lame est dimensionnée et formée de telle manière que le bord de serrage d'extrémité (21) de l'extrémité de branche de serrage, dans la position du serrage du conducteur électrique (23), soit à peu près en face du bord transversal (22) prédisposé au niveau de la surface interne de rebord de trou.

2. Borne à ressort selon la revendication 1,
**caractérisée en ce que**
- le bord transversal prédisposé au niveau de la surface interne de rebord de trou (15) est formé par le bord inférieur (22) du rebord de trou du passage de matériau (11) dans la direction de traversée de conducteur, lequel est disposé dans ce but contre le conducteur électrique (23) à serrer.

3. Borne à ressort selon la revendication 2,
**caractérisée en ce que**
- la surface interne de rebord de trou (15) de la zone du rebord de trou (13), dont le bord (22) forme avec le bord de serrage d'extrémité (21) du ressort à lame le point de serrage, est réalisée comme une surface inclinée (15) formée sans à-coup avec transition douce.

4. Borne à ressort selon l'une des revendications précédentes,
**caractérisée en ce que**
- le ressort à lame est recourbé essentiellement en forme de U et comporte une branche de montage (19) au niveau de son extrémité opposée à la branche de serrage (20), laquelle s'étend avec la branche de serrage (20) du ressort à lame dans le même massage de matériau (11) des parties de barre conductrice (10) et repose contre la surface interne de rebord de trou (14), qui est en face de la surface interne de rebord de trou (15) qui forme le point de serrage.

5. Borne à ressort selon l'une des revendications précédentes,
**caractérisée en ce que**
- avec le point de serrage inoccupée et fermée, une portion d'extrémité (25) de la branche de serrage (20) du ressort à lame est située à l'intérieur du contour du passage de matériau et ainsi avec une extension superficielle de la portion qui est égale ou supérieure à la section transversale nominale du conducteur (23) à serrer
- de telle manière que les surfaces internes de rebord de trou fermées en forme d'anneau (14, 15) forment avec la portion d'extrémité de la branche de serrage (20) une cavité métallique de guidage de conducteur (24) pour l'extrémité du conducteur électrique à insérer (23) qui avance.

6. Borne à ressort selon l'une des revendications précédentes,
**caractérisée en ce que**
- une portion centrale de la branche de serrage (20) du ressort à lame, située à l'extérieur du contour du passage de matériau (11), présente une courbure en avant (25) dans la direction de la force de serrage élastique de la branche de serrage (20) du ressort à lame
- de telle manière qu'un outil de pression (27) appliqué au niveau de cette courbure en avant (25) et sensiblement perpendiculairement au côté supérieur de la partie de barre conductrice (10) repousse la branche de serrage (20) jusqu'à une position dans laquelle le point de serrage est complètement ouvert.
